# FASCICULE DE BREVET EUROPEEN

(11) **EP 1 593 502 B1**
(45) Date de publication et mention de la délivrance du brevet: **07.02.2007**
(21) Numéro de dépôt: 04405282.7
(22) Date de dépôt: 05.05.2004
(51) Int. Cl.: B41F 13/14

(54) **Procede et dispositif de reglage initial de la coincidence des cylindres graves d'une presse rotative polychrome**
Methode und Vorrichtung zur anfänglichen Regelung der Registerhaltigkeit von Tiefdruckzylindern in einer Mehrfarben-Rotationsdruckmaschine
Method and apparatus for the initial control of the adjustement of gravure cylinders of a rotary multicolor printing press

(43) Date de publication de la demande: 09.11.2005
(73) Titulaire: BOBST S.A., 1001 Lausanne (CH)
(72) Inventeur: Giancaterino, Lucio, 1020 Renens (CH); Rawyler, Alexandre, 1307 Lussery-Villars (CH)
(74) Mandataire: Poirier, Jean-Michel Serge

(56) Documents cités:
- EP-A- 0 467 316
- EP-A- 0 835 753

## Description

La présente invention se rapporte à un procédé de réglage initial de la coïncidence périphérique des cylindres gravés des groupes d'impression successifs d'une presse d'impression rotative polychrome en fonction d'un travail déterminé, ces cylindres étant reliés à un même arbre d'entraînement par l'intermédiaire d'embrayages respectifs, selon lequel on dispose un repère angulaire sur chaque cylindre et aligne ce repère avec un point fixe par rapport au motif gravé sur le cylindre on mesure et mémorise ces positions angulaire par rapport à un point zéro. Cette invention se rapporte également à un dispositif pour la mise en oeuvre de ce procédé.

Lors de l'impression à l'aide de plusieurs cylindres gravés pour l'impression en couleur, il est nécessaire que les différents cylindres soient disposés dans des positions angulaires déterminées avec précision les uns par rapport aux autres. Cette position est fonction de la longueur de bande entre les différents groupes imprimeurs et du format des cylindres gravés, c'est-à-dire de leur longueur périphérique. Si l'on considère le point zéro de l'impression de chaque cylindre gravé, il y a lieu de déterminer sa position par rapport à la position zéro des autres cylindres gravés, en fonction de la longueur de bande séparant deux groupes d'impression successifs et de la longueur périphérique des cylindres gravés, pour que les impressions successives des différentes couleurs sur la bande imprimée coïncident parfaitement.

On a déjà proposé dans le DE 44 41 246 un dispositif de réglage destiné à faire coïncider les positions respectives des différents cylindres gravés d'une telle presse, dans lequel deux segments de l'arbre d'entraînement entre deux cylindres gravés sont reliés par un accouplement muni d'un mécanisme de réglage à vis sans fin susceptible de modifier les positions angulaires respectives des deux segments de l'arbre d'entraînement et par conséquent celles des deux cylindres gravés reliés à ces segments respectifs.

On a aussi proposé dans le US 3'963'902 un procédé et un dispositif de remise en place des cylindres d'impression d'une presse rotative polychrome entraînés par une ligne de transmission commune, dans des positions de repérage angulaire connues pour un type de travail qui revient périodiquement. Une fois que le réglage initial de la presse d'impression a été effectué par les techniques conventionnelles connues, c'est-à-dire un réglage manuel effectué en contrôlant visuellement la concordance des couleurs sur la bande de papier ou de carton imprimée, on relève à l'aide d'un dispositif d'indexage angulaire les positions respectives des différents cylindres et on les conserve en mémoire. Lorsque le même travail est à exécuter, on replace les cylindres dans une position de référence angulaire. Ensuite on amène chaque cylindre dans la position angulaire d'indexage à l'aide d'un dispositif différentiel entraîné par un moteur qui tourne jusqu'à ce que la position angulaire du cylindre coïncide avec la position indexée. Cette opération est effectuée pour chaque cylindre. Ce réglage peut être réalisé sans la présence d'une bande d'impression dans la machine ce qui permet d'éviter des pertes de papier ou de carton.

Il n'en demeure pas moins que ce procédé nécessite de faire un réglage initial conventionnel pour chaque nouveau travail et que ce réglage prend beaucoup de temps et utilise beaucoup de bande de papier ou de carton et en plus la reprise d'un travail implique le positionnement semi-automatique fait par l'opérateur et qui demande un certain temps de réglage sur la machine.

Un procédé voisin du précédent, mais utilisant des embrayages entre chaque cylindre gravé et la ligne de transmission est décrit dans le DE 27 53 433.

Un autre procédé de réglage utilisant des marques sur les cylindres gravés et des accouplements entre les cylindres et une ligne de transmission et qui sont découplés de leurs entraînements en correspondance avec la position de leurs marquages par rapport aux marquages sur le châssis pour le réglage de leurs positions de départ est décrit dans le EP 0 070 565. Ce procédé nécessite l'utilisation de la bande à imprimer et donc une perte importante de matière pour effectuer le réglage. En outre un tel procédé ne résout pas la question du réglage initial lors d'un premier travail sur la presse à imprimer.

Le but de la présente invention est de remédier, au moins en partie, aux inconvénients susmentionnés.

A cet effet, la présente invention a tout d'abord pour objet un procédé de réglage initial de la coïncidence périphérique des cylindres gravés des groupes d'impression successifs d'une presse d'impression rotative polychrome en fonction d'un travail déterminé, selon la revendication 1.

Elle a également pour objet un dispositif pour la mise en oeuvre de ce procédé selon la revendication 5.

Grâce au procédé selon la présente invention, il suffit de rentrer dans le programmateur de commande de la presse à imprimer, les caractéristiques relatives au travail à effectuer. Sur la base de ces caractéristiques, travail recto-verso, nombre et choix des couleurs, donc choix des cylindres en travail, type de séchage, notamment, la trajectoire de la bande à imprimer est définie. Donc les longueurs de bande entre les cylindres sont connues, ce qui permet de connaître les positions angulaires relatives des cylindres, qui correspondent au reste de la division de ces longueurs par le format (longueur périphérique) du cylindre. Généralement tous les cylindres gravés ont le même format.

Sur la base de ces informations, le temps de réglage initial, pour un travail exécuté pour la première fois sur la presse à imprimer, de l'ensemble des cylindres qui peut comporter par exemple dix cylindres ne dépasse pas 1 minute sans aucune perte de bande. Ce procédé permet donc de donner une souplesse d'utilisation exceptionnelle à la presse à imprimer et ceci non seulement lorsqu'il s'agit de reprendre un travail pour lequel le réglage initial a déjà été fait et à été mémorisé, mais dès le réglage initial.

La figure unique du dessin annexé illustre, schématiquement et à titre d'exemple, un mode de mise en oeuvre du procédé de réglage initial de la coïncidence périphérique des cylindres gravés des groupes d'impression successifs d'une presse d'impression rotative polychrome en fonction d'un travail déterminé.

Une machine d'impression polychrome en héliogravure comporte une ligne d'impression qui se compose de plusieurs cylindres gravés chacun desquels imprimant une couleur différente sur une bande de papier ou de carton continue qui se déroule dans la machine. Au moment ou chaque cylindre dépose l'encre sur le support, sa couleur doit être parfaitement en registre avec les autres. Dans le cas contraire, les différentes couleurs du motif imprimé sont décalées.

L'erreur maximal acceptable pour le registre entre les couleurs est de 0,1 mm quand la machine est en production, pour le réglage initial des cylindres, objet de la présente invention, une précision de ± 5 mm est acceptable vu que le système de repérage peut corriger cette erreur grâce à un compensateur qui modifie la longueur de bande entre deux points d'impression.

Le principe du réglage initial selon l'invention est basé sur le repérage automatique d'un point sur les cylindres gravés qui doit être fixe par rapport à la trame imprimée sur le format. Une fois la position de ce point repérée sur chaque cylindre, la séquence d'automation calcule le déplacement à faire sur chaque cylindre afin de l'amener en phase avec un cylindre de référence qui correspond au cylindre qui imprime la première couleur, ce déplacement dépend du chemin de bande entre les cylindres gravés qui dépend de la configuration donnée à la machine pour un travail donné.

La machine pour la mise en oeuvre du procédé de réglage selon la présente invention comporte un moteur principal M qui entraîne un arbre de transmission MS. Celui-ci est relié à chaque cylindre gravé C1..Cn par des pignons de réduction Z1/Z2=1/3 dans cet exemple. Une pince pneumatique CL pilotée par un coupleur de bus BC lui-même relié à une électronique programmable MCS pour le contrôle de la machine, sert d'embrayage entre l'arbre de transmission MS et chaque cylindre C1..Cn.

L'arbre de chaque cylindre gravé C1..Cn porte une came CA alignée à une position angulaire fixe correspondant à celle d'une croix de repérage CR imprimée sur chaque cylindre gravé C1..Cn. La position angulaire de cette came et donc celle de la croix de repérage CR est détectée par un capteur inductif S relié au même coupleur de bus BC que la pince à commande pneumatique CL.

Un codeur incrémental G est associé à un des arbres d'entraînement des cylindres gravés C1..Cn. Il s'agit d'un compteur à 4096 impulsions/tour, faisant un tour par tour de cylindre gravé C1..Cn. Etant donné que tous les arbres d'entraînement des cylindres gravés tournent constamment et à la même vitesse, un seul codeur permet de connaître les positions angulaires de l'ensemble des cylindres gravés C1..Cn.

Chaque cylindre gravé imprime une marque de repérage, celle-ci est désignée par RM pour la première couleur qui est la couleur de référence imprimée par le premier cylindre gravé C1 et qui est désignée par CM pour le cylindre gravé C2. Ces marques RM, CM sont lues par des photocellules RC disposées pour que leur point de lecture se trouve à une distance déterminée PR du point d'impression sur le cylindre gravé C1..Cn. La distance de bande entre les points d'impression respectifs N et R du cylindre gravé Cn et du cylindre de référence C1 correspond à d(N-R).

LY indique la distance sur le cylindre gravé, entre la croix de repérage CR de chaque cylindre et la marque de référence RM, CM imprimée sur la bande.

La machine comporte pour sa commande une interface homme-machine HMI, qui peut prendre la forme d'un écran tactile de commande, relié à l'électronique programmable MCS et à l'électronique de contrôle du registre REG. En cours d'impression le système REG utilise le codeur incrémental G et les photocellules RC de lecture des marques de repérage RM, CM imprimées sur la bande d'impression. Un bus de terrain rapide BUS1 (T=5msec) est disposé entre les coupleurs de bus BC et l'électronique programmable MCS et un bus de supervision BUS2 est disposé entre l'électronique programmable MCS et l'électronique de contrôle de registre REG. L'électronique programmable MCS et l'électronique de contrôle de registre REG utilisent l'information donnée par le codeur incrémental G.

Le moteur d'entraînement principal M de la machine d'impression est associé à un variateur de fréquence D qui reçoit un signal de commande CTR de l'électronique programmable MCS pour le contrôle de la machine. Ce variateur de fréquence sert à piloter le moteur principal M en position pendant le processus de calage initial des cylindres gravés C1..Cn. Un codeur du moteur GM également connecté à l'électronique de commande MCS permet un contrôle vectoriel, lequel sert à asservir le moteur en vitesse et en position.

Dans la phase de préparation initiale de la machine pour un travail effectué pour la première fois sur cette machine, l'opérateur doit aligner les cames CA avec la croix de repérage CR du cylindre gravé C1..Cn. Cette opération peut être effectuée une seule fois et peut être exécutée hors de la machine.

On introduit le chariot d'encrage (non représenté) dans la machine sans se soucier de la position latérale ni de la position angulaire des cylindres C1..Cn.

Avant d'activer n'importe quel séquence automatique sur la machine, on doit sélectionner les caractéristiques du travail à passer dans la machine. On doit par exemple choisir si l'impression est recto ou verso, si le cylindre est actif ou non, quel type de séchoir est utilisé etc. Les informations relatives au travail permettent de définir le passage de la bande à imprimer dans la machine. Elles doivent être introduites même sur les groupes d'impression des cylindres C1..Cn qui ne sont pas sélectionnés et qui se trouvent entre deux groupes sélectionnés. Toutes ces informations sont introduites à l'aide du clavier de commande constituant l'interface HMI homme-machine.

Les pinces CL des groupes d'impression des cylindres C1..Cn sélectionnés sont fermées, de sorte que ces cylindres sont cinématiquement solidaires de l'arbre de transmission MS, par conséquent du moteur M. L'opération de fermeture des pinces effectue en même temps le positionnement latéral des cylindres. Le positionnement latérale du cylindre permet d'amener le support de la came CA en face du capteur inductif S. Par conséquent, une fois que le cylindre se met en rotation, la position angulaire de la came CA peut être détectée par le capteur S. Le positionnement latérale se fait à l'aide du moteur ML. Dans cet exemple, ce moteur est de type sans balai Eex-d, piloté en position par l'électronique programmée programmable de commande MCS de la machine. Quand la machine est en production ce moteur Ml est utilisé pour le contrôle du registre latéral.

L'opération de calage angulaire initial des cylindres gravés C1..Cn pour régler la coïncidence périphérique des cylindres gravés des groupes d'impression successifs peut alors commencer en utilisant une commande centrale située à proximité de l'interface HMI.

La séquence automatique démarre avec une rotation lente du moteur jusqu'à l'index du codeur incrémental G qui a pour effet de mettre à zéro le registre électronique de comptage situé dans l'électronique de commande MCS. Le codeur incrémental G suit la position angulaire de l'axe principal en aval des pignons de réduction Z1/Z2. Ce registre électronique de comptage travaille sur chaque flanc des signaux A, /A, B, /B et sa résolution au niveau des cylindres gravés C1..Cn est de 4096x4=16384 impulsions par tour de ces cylindres. Traduite en mm, cette résolution est d'environs 0,05mm sur le format maximal des cylindres. Le registre électronique de comptage est remis à zéro avec le signal index (Z, /Z) après au maximum un tour des cylindres C1..Cn. Le codeur incrémental G tourne tant que l'arbre de transmission MS est entraîné par le moteur principal M, indépendamment du fait qu'un cylindre gravé C1..Cn est en service ou non dans le groupe imprimeur où il est monté.

A partir de la mise à zéro du registre électronique de comptage, la lecture des positions angulaires des cames CA par le capteur inductif peut commencer. La position angulaire de chaque cylindre C1..Cn est repérée à l'instant où la came CA passe devant le capteur S. L'opération de repérage de toutes les cames CA doit être faite dans l'espace d'un tour des cylindres gravés C1..Cn. L'information donnée par le capteur S de chaque cylindre gravé C1..Cn remonte jusqu'à l'électronique programmable MCS par le bus de terrain BUS1 dont la période de lecture est d'environ 5msec. Le coupleur de bus BC qui permet de multiplexer l'information se trouve à proximité du capteur S.

Quand la position de chaque cylindre est connue, l'électronique programmable MCS lance un calcul qui détermine le déphasage à donner à chaque cylindre gravé C1..Cn pour le mettre en registre avec le cylindre de référence C1 qui imprime la première couleur. Le calcul des déphasages successifs se base sur les longueurs de bande entre les groupes imprimeurs et sur le format imprimé, c'est-à-dire sur la longueur périphérique des cylindres gravés. Les longueurs sont calculées en fonction des choix que l'opérateur a fait en utilisant le clavier d'interface HMI. A chaque distance entre le groupe N et le groupe de référence R, est associé un angle de déphasage à faire sur le groupe N (2<=N<=Nmax), cet angle est proportionnel au reste de la division entière entre la distance d(N-R) et le format. Le résultat de ce calcul est une liste de valeurs OL exprimées en degré. L'électronique programmable MCS ordonne la liste OL dans le sens croissant.

L'électronique programmable MCS fait tourner le moteur principal M pour amener le premier cylindre gravé C1..Cn de la liste OL dans la position angulaire voulue. Une fois la position atteinte, le moteur M s'arrête et la pince CL du cylindre gravé C1..Cn est ouverte, comme illustré pour le cylindre C2. De ce fait le cylindre C2 est désaccouplé de l'arbre de transmission MS.

Le processus de réglage continue en positionnant tous les autres cylindres gravés C1..Cn dans l'ordre des déphasages croissants selon la liste OL établie et en utilisant la même procédure que celle utilisée pour le premier cylindre gravé C2. L'avantage de cette procédure est que les cylindres gravés C1..Cn qui ont un plus grand déplacement angulaire à faire bénéficient des déplacements angulaires des cylindres gravés qui les précédent dans la liste OL. Cette procédure permet de positionner tous les cylindres gravés C1..Cn en un tour du codeur G (3 tours moteur principal). Cette séquence demande au plus un temps d'exécution de 1 min pour une ligne d'impression comprenant 10 groupes imprimeurs sélectionnés.

A la fin de la procédure de réglage, tous les cylindres gravés C1..Cn sont positionnés, l'électronique programmable MCS détermine la position finale des cylindres gravés C1..Cn par rapport à l'index du codeur G, cette fonction permet de connaître la position de la croix de repérage CR de chaque cylindre gravé C1..Cn par rapport à l'index du codeur G.

Les informations sur la position de CR pour chaque cylindre gravé C1..Cn sont envoyées au système de contrôle de registre REG avec les informations relatives à la distance PR en mm entre le point d'impression d'un cylindre gravé donné C1..Cn et le point de lecture de la cellule de repérage RC associée à ce cylindre gravé.

Le système de contrôle de registre REG utilise les deux informations susmentionnées relatives à la position du repère CR de chaque cylindre C1..Cn et à la distance PR entre le point d'impression et le point de lecture, en combinaison avec la connaissance de la distance LY entre la marque de repérage imprimée CM par rapport aux repères CR des cylindres gravés C1..Cn. Cette distance LY est introduite par l'opérateur au moment de la configuration d'un travail. Pour le système de repérage, ces trois informations sont nécessaires et suffisantes pour régler l'ouverture d'une fenêtre de lecture du système de contrôle de registre REG au moment du passage des marques RM, CM sur le format imprimé dans le champ de vision des photocellules de lecture RC connectées au système de contrôle de registre REG. Les calculs de ces paramètres y compris l'envoi au système de contrôle de registre REG à travers le BUS2 demandent un temps globale inférieur à 2 sec.

Après ce réglage, la machine peut être mise en marche, les couleurs seront en phase et le système de contrôle de registre REG est synchronisé pour lire les marques de repérage RM, CM dans la fenêtre réglée sur le passage de ces marques dans le champ de vision des photocellules de lecture RC.

Au cas où la machine d'impression dont le procédé de réglage vient d'être décrit est associée à un module de découpe en ligne, la découpe peut être calée par rapport à l'impression de la machine d'impression. La mise en registre du module de découpe sera obtenue par le système de contrôle de registre REG de la machine d'impression grâce à un oscilloscope digital.

Le procédé selon la présente invention permet donc un réglage initial d'une machine d'impression polychrome de manière complètement automatique et sans consommation de bande. La durée totale de la mise en oeuvre de cette opération de réglage n'excède pas 2 minutes

## Revendications

1. Procédé de réglage initial de la coïncidence périphérique des cylindres gravés (C1..Cn) des groupes d'impression successifs d'une presse d'impression rotative polychrome en fonction d'un travail déterminé, ces cylindres étant reliés à une même ligne de transmission (MS) par l'intermédiaire d'embrayages respectifs (CL), selon lequel on associe un repère angulaire (CA) à chaque cylindre (C1..Cn) et on mesure et mémorise ces positions angulaires par rapport à un point zéro, **caractérisé en ce que** l'on mémorise les caractéristiques du travail à exécuter, on indexe les décalages angulaires respectifs des cylindres gravés (C2..Cn) par rapport à un cylindre de référence (C1) en fonction dudit travail, en déterminant la longueur de bande séparant deux points d'impression de deux groupes imprimeurs de deux cylindres gravés (C1..Cn) successifs pour ledit travail déterminé, on divise cette longueur par la longueur périphérique du cylindre gravé disposé en aval par rapport au sens de déplacement de la bande et on utilise le reste de la division pour déterminer l'indexage angulaire, on amène ensuite successivement chaque cylindre (C1..Cn) dans sa position indexée ainsi fixée, on le débraye de la ligne de transmission (MS) et on remet en prise simultanément tous les cylindres (C1..Cn) réglés avec la ligne de transmission.

2. Procédé selon la revendication 1, selon lequel avant d'amener chaque cylindre gravé (C1..Cn) dans sa position indexée, on classifie les valeurs d'indexage par ordre croissant et on amène lesdits cylindres dans leurs positions indexées respectives selon la succession donnée par la classification de leurs valeurs d'indexage.

3. Procédé selon l'une des revendications précédentes selon lequel et on associe à chaque cylindre gravé (C1..Cn) un repère d'impression angulaire (RM, CM) caractéristique de la position angulaire de la gravure, on fixe un point de lecture des repères d'impression angulaires (RM, CM) des cylindres gravés à une distance déterminée (PR) du point d'impression des cylindres gravés respectifs et on mémorise cette distance (PR), ainsi que les positions angulaires des repères angulaires (CR) des cylindres gravés (C1..Cn).

4. Procédé selon la revendication 3, selon lequel on détermine les positions angulaires des cylindres gravés (C1..Cn) respectifs correspondant aux ouvertures des fenêtres de lecture respectives lors du passage des repères d'impression angulaires (RM, CM) des groupes imprimeurs respectifs pour le contrôle de registre synchronisé, à l'aide des positions angulaires (CR) respectives des cylindres gravés (C1..Cn), des distances (PR) séparant les points d'impression des cylindres gravés (C1..Cn) respectifs, des points de lectures des repères d'impression (RM, CM) respectifs et des distance (LY) entre les repères angulaires (CR) des cylindres gravés (C1..Cn) respectifs et les repères d'impression angulaires (RM, CM), caractéristiques des positions angulaires des gravures des cylindres (C1..Cn) respectifs.

5. Dispositif pour la mise en oeuvre du procédé de réglage initial selon la revendication 1, comportant une ligne de transmission (MS) entraînée par un moteur principal (M), une pluralité de cylindres gravés (C1..Cn), des dispositifs d'embrayage (CL) pour mettre sélectivement en prise les cylindres gravés (C1..Cn) avec la ligne de transmission (MS), un repère (CA) d'une position angulaire déterminée de chaque cylindre gravé, un détecteur (S) de ce repère, un codeur incrémental (G) de la position angulaire des cylindres gravés, une commande programmable (MCS) reliée au codeur incrémental (G), au détecteur (S), aux dispositifs d'embrayage (CL) et à une interface (HMI) pour l'introduction des paramètres opératoires du travail à effectuer.

6. Dispositif selon la revendication 5, dans lequel ladite commande programmable (MCS) est reliée à un variateur de fréquence (D) pour le moteur (M) et à un codeur (GM) d'asservissement en vitesse et en position du moteur (M).

## Claims

1. Method of initial adjustment of the circumferential registration of engraved cylinders (C1..Cn) of successive printing units of a multi-colour rotary printing press according to a specific job, said cylinders being connected to the same transmission line (MS) by means of respective clutches (CL), according to which an angular register mark (CA) is associated with each cylinder (C1..Cn) and said angular positions are measured relative to a zero point and stored, **characterized in that** the data of the job to be performed is stored, the respective angular displacements of the engraved cylinders (C2..Cn) are indexed relative to a reference cylinder (C1) according to said job by determining the web length separating two printing points of two printing units of two successive engraved cylinders (C1..Cn) for said specific job, the length is divided by the circumferential magnitude of the engraved cylinder arranged downstream relative to the direction of travel of the web and the remaining amount of the division is used to determine the angular indexing, each cylinder (C1..Cn) is then successively brought into its thus fixed indexed position and it is disconnected from the transmission line (MS) and all the adjusted cylinders (C1..Cn) are simultaneously reconnected to the transmission line.

2. Method according to claim 1, according to which before bringing each engraved cylinder (C1..Cn) into its indexed position the indexing values are classified in ascending order and said cylinders are brought into their respective indexed positions according to the succession given by the classification of their indexing values.

3. Method according to any one of the preceding claims, according to which an angular printing mark (RM, CM) characteristic of the angular position of the engraving is associated with each engraved cylinder (C1..Cn), a scanning point is fixed for the angular printing marks (RM, CM) of the engraved cylinders at a determined distance from the printing point of the respective engraved cylinders and this distance is stored, as well as the angular positions of the angular register marks (CR) of the engraved cylinders (C1..Cn).

4. Method according to claim 3, according to which the angular positions are determined of the respective engraved cylinders (C1..Cn) corresponding to the openings of the respective scanning windows at the time of passage of the angular printing marks (RM, CM) of the respective printing units for the synchronised register control, by means of the respective angular positions (CR) of the engraved cylinders (C1..Cn), the distances (PR) separating the printing points of the respective engraved cylinders (C1..Cn), the scanning points of the respective printing marks (RM, CM) and the distances (LY) between the angular register marks (CR) of the respective engraved cylinders (C1..Cn) and the angular printing marks (RM, CM) characteristic of the angular positions of the engravings of the respective cylinders (C1..Cn).

5. Device for implementing the initial adjustment method according to claim 1, comprising a transmission line (MS) driven by a main motor (M), a plurality of engraved cylinders (C1..Cn), clutching devices (CL) to selectively connect the engraved cylinders (C1..Cn) to the transmission line (MS), a register mark (CA) of a determined angular position of each engraved cylinder, a detector (S) of this register mark, an incremental encoder (G) of the angular position of the engraved cylinders, a programmable control (MCS) connected to the incremental encoder (G), to the detector (S), to the clutching devices (CL) and to an interface (MMI) for introducing the operating parameters of the job to be performed.

6. Device according to claim 5, wherein the said programmable control (MCS) is connected to a frequency modulator (D) for the motor (M) and to an encoder (GM) for speed and position control of the motor (M).

## Patentansprüche

1. Verfahren zur anfänglichen Einstellung der Umfangsausrichtung von Tiefdruckzylindern (C1..Cn) der aufeinander folgenden Druckgruppen einer Mehrfarben-Rotationsdruckmaschine abhängig von einem bestimmten Auftrag, wobei die Zylinder mit ein und derselben Übertragungswelle (MS) mittels entsprechender Kopplungen (CL) verbunden sind, wobei jedem Zylinder (C1..Cn) eine Winkelmarkierung (CA) zugeordnet ist und diese Winkelpositionen bezüglich eines Nullpunkts gemessen und gespeichert werden, **dadurch gekennzeichnet, dass** die Merkmale des auszuführenden Auftrags gespeichert werden, dass die jeweiligen Winkelverlagerungen der Tiefdruckzylinder (C2..Cn) in Bezug zu einem Bezugszylinder (C1) abhängig vom Auftrag indiziert werden, indem die Bandlänge, welche zwei Druckpunkte zweier Druckgruppen zweier aufeinander folgender Tiefdruckzylinder (C1..Cn) für den bestimmten Auftrag trennt, bestimmt wird, dass diese Länge durch die Umfangslänge des bezüglich der Bewegungsrichtung des Bands stromabwärts angeordneten Tiefdruckzylinders geteilt wird und dass der Rest der Division genutzt wird, um die Winkelindizierung zu bestimmten, dass dann jeder Zylinder (C1..Cn) nacheinander in seine so bestimmte indizierte Position gebracht wird, dass er von der Übertragungswelle (MS) abgekoppelt wird und dass alle eingestellten Zylinder gleichzeitig wieder mit der Übertragungswelle verbunden werden.

2. Verfahren nach Anspruch 1, wobei, bevor jeder Tiefdruckzylinder (C1..Cn) in seine indizierte Position gebracht wird, die Indizierungswerte in aufsteigender Ordnung klassifiziert werden und die Zylinder gemäß der durch die Klassifikation der indizierten Werte vorgegebenen Folge in ihre jeweiligen indizierten Positionen gebracht werden.

3. Verfahren nach einem der vorangehenden Ansprüche, wobei jedem Tiefdruckzylinder (C1..Cn) eine Winkeldruckmarkierung (RM, CM) zugeordnet wird, die für die Winkelposition der Gravur kennzeichnend ist, und wobei ein Lesepunkt der Winkeldruckmarkierungen (RM, CM) der Tiefdruckzylinder in einem bestimmten Abstand (PR) zu dem Druckpunkt der jeweiligen Tiefdruckzylinder festgelegt wird und dieser Abstand (PR) sowie die Winkelpositionen der Winkelmarkierungen (CR) der Tiefdruckzylinder (C1..Cn) gespeichert werden.

4. Verfahren nach Anspruch 3, wobei die Winkelpositionen der jeweiligen Tiefdruckzylinder (C1..Cn), welche den Öffnungen der jeweiligen Lesefenster während der Passage der Winkeldruckmarkierungen (RM, CM) der jeweiligen Druckgruppen für die Steuerung des synchronisierten Registers entsprechen, vermittels der jeweiligen Winkelpositionen (CR) der Tiefdruckzylinder (C1..Cn), der die Druckpunkte der jeweiligen Tiefdruckzylinder (C1..Cn) trennenden Abstände (PR), der Lesepunkte der jeweiligen Druckmarkierungen (RM, CM) und der Abstände (LY) zwischen den Winkelmarkierungen (CR) der jeweiligen Tiefdruckzylinder (C1..Cn) und den Winkeldruckmarkierungen (RM, CM), welche für die Winkelpositionen der Gravuren der jeweiligen Zylinder (C1..Cn) kennzeichnend sind, bestimmt werden.

5. Vorrichtung zum Ausführen des Verfahrens zur anfänglichen Einstellung nach Anspruch 1, umfassend eine von einem Hauptmotor (M) angetriebene Übertragungswelle (MS), eine Vielzahl von Tiefdruckzylindern (C1..Cn), Kopplungsvorrichtungen (CL) zum selektiven Verbinden der Tiefdruckzylinder (C1..Cn) mit der Übertragungswelle (MS), eine Markierung (CA) einer bestimmten Winkelposition jedes Tiefdruckzylinders (C1..Cn), einen Detektor (S) dieser Markierung, einen Inkremental-Kodierer (G) der Winkelposition der Tiefdruckzylinder, eine mit dem Inkremental-Kodierer (G), dem Detektor (S), den Kopplungsvorrichtungen (CL) und einer Schnittstelle (HMI) für die Einführung von Betriebsparametern des auszuführenden Auftrags verbundene programmierbare Steuerung (MCS).

6. Vorrichtung nach Anspruch 5, bei welcher die programmierbare Steuerung (MCS) mit einem Frequenzmodulator (D) für den Motor (M) und mit einem Kodierer (GM) für die Steuerung der Geschwindigkeit und der Position des Motors (M) verbunden ist.
